# EUROPÄISCHE PATENTSCHRIFT

(11) **EP 0 169 221 B1**
(45) Veröffentlichungstag und Bekanntmachung des Hinweises auf die Patenterteilung: **30.03.1988**
(21) Anmeldenummer: 85900611.6
(22) Anmeldetag: 21.01.1985
(51) Int. Cl.: B65B 13/26

(54) **VORRICHTUNG ZUM VERKNOTEN EINES UM EIN GUT GEWUNDENEN BINDEMITTELS**
APPARATUS FOR KNOTTING A BOND WOUND AROUND GOODS
INSTALLATION POUR NOUER UN LIEN ENROULE AUTOUR D'UNE MARCHANDISE

(30) Priorität: 24.01.1984 CH 294/84
(43) Veröffentlichungstag der Anmeldung: 29.01.1986
(73) Patentinhaber: PETER BORN AG, 4800 Zofingen (CH)
(72) Erfinder: BORN, Peter, CH-4800 Zofingen (CH)
(74) Vertreter: Kerr, Andrew
(86) Internationale Anmeldenummer: CH8500008
(87) Internationale Veröffentlichungsnummer: WO8503272

(56) Entgegenhaltungen:
- WO-A-79/00681
- CH-A- 438 143
- CH-A- 603 477
- DE-A- 1 942 316
- DE-A- 2 119 807
- US-A- 3 294 431

## Beschreibung

Die Erfindung betrifft eine Vorrichtung zum Verknoten eines von einem umlaufenden Führungsglied um ein Gut gewundenen Bindemittels, mit einer Knotereinheit, einem Bindemittelzubringer, der eine Bindemittelpartie erfasst und schlaufenartig zur Verbindung mit der Knotereinheit bringt, und eine neben der Knotereinheit angeordnete Greif- und Schneideinrichtung.

Eine derartige Vorrichtung ist aus der DE-OS 2 119 807 bekannt. Diese bekannte Vorrichtung besitzt eine einfache Klemmrolle als Fadenhalter, die fest neben dem Knoter angebracht ist. Eine Schneideinrichtung ist zwischen Fadenhalter und Knoter und ein Fadenheber auf der anderen Seite des Knoters in der Nähe desselben angeordnet. Der Fadenheber dient der Zuführung des Fadens zum Knoter. Ausserdem dient die bekannte Vorrichtung der Verknotung von Umschnürungen an Packstücken auf einem Tisch.

Die CH-PS 438 143 betrifft eine Maschine zum Umschnüren von Paketen oder Bündeln, die zu diesem Zweck ebenfalls auf einen Tisch aufgeschoben werden, der mit einer Durchtrittsöffnung für einen über den Tisch gelagerten und während jeder Knüpferoperation zu einer Hin-und Herschwenkung angetriebenen Schurabzugs- und Führungsbügel versehen ist. Unter dem Tisch sind ein Knüpfer, ein Abschneidorgan und eine Haltevorrichtung für die Schnur angeordnet, die im Zusammenwirken mit dem Schnurabzugs- und Führungsbügel die Knüpfung vornehmen.

Die DE-PS 1 942 316 zeigt eine Vorrichtung zum Umschnüren von Paketen und Bündeln. Diese Vorrichtung ist ähnlich der Maschine des CH-PS 438 143 ausgebildet, ausser dass die Haltevorrichtung für die Schnur, die aus Stützteilen und aus zwei mit diesen wirkenden, je einen oberen, abgewinkelten Schenkel mit einer Hakenöffnung aufweisenden, schwenkbar angeordneten und über Kurvenscheiben mit einem Antrieb verbundenen Klemmarmen besteht, und mit einer eine Messerkante aufweisenden Schneideinrichtung zum Abschneiden des jeweiligen Schnurstücks vom Vorrat versehen ist.

Die CH-PS 603 477 beschreibt ein Fadenknotenaggregat mit einem Knotenarm, der um eine erste Achse schwenkbar am Maschinengestell gelagert ist und an dessen freiem, schwenkenden Ende ein um eine senkrecht und versetzt zur ersten Achse gelegene, zweite Achse drehbarer Knoten gelagert ist, der bei seinen Drehbewegungen mit seinen Schnabelspitzen auf Fäden knotend einwirkt, die unter Mitwirkung eines in Richtung parallel zur ersten Achse verschieblich am Maschinengestell gelagerten Fadenzubringers bereitsgehalten werden, und mit einer Steuertrommel, die um eine sich parallel zur Schwenkrichtung des Knoterarms erstreckende dritte Achse drehbar am Maschinengestell gelagert ist und die auf ihrer Mantelfläche eine geschlossene, in Richtung der dritten Achse ausweichende Steuerkurve für ein an dieser geführtes Steuerelement des Knoterarms aufweist, und mit einem koaxial mit der Steuertrommel umlaufenden Zahnsegment und einer koaxial mit der Steuertrommel umlaufenden Nockenfläche, wobei das Zahnsegment über ein am Knoterarm gelagertes Ritzel die Bewegung des Knoters steuern und wobei die Nockenfläche über ein Hebelgetriebe die Bewegung des Fadenzubringers steuert.

In der CH-PS 626 849 ist ein Knüpfapparat mit Schnurzufuhr- und Übergabeeinrichtung beschrieben. Dieser Knüpfapparat weist einen einschiebbaren Stichel auf, der an seinem inneren Ende mit einer einseitig vorstehenden Öse versehen ist. Die Bindeschnur kommt von einer Schnurspannvorrichtung und führt durch diese Öse und wird mit dem aus der Öse austretenden Teil um das zu bindende Objekt gewunden und am Ende durch einen Greifer des Knüpfapparats festgehalten. Ein Mitnehmer ergreift den in die Öse einführenden Schnurstrang und übergibt ihn einem der Greifer im Knüpfapparat. Der Mitnehmer ist am einen Ende der Stossstange befestigt, die durch eine Hauptwelle über eine Kurbelwelle und einen Schwinghebel bewegt wird.

Vorliegender Erfindung liegt nun die Aufgabe zugrunde, eine relativ einfache, zuverlässig funktionsierende Vorrichtung zur Verknotung eines Bindemittels zu schaffen, das mit Hilfe einer vom gleichen Erfinder bereits zum Patent angemeldeten Maschine zum Sichern von gestapelten Gütern auf Paletten um diese Güter gewunden wird. Als Bindemittel können wahlweise Schnüre oder Folienbänder verwendet werden. Das hierzu vorgesehene Knotenaggregat nach CH-PS 603 477 soll dadurch verbessert werden, dass der Knoterkopf in seiner Grundstellung gegen Verdrehung gesichert ist.

Diese Aufgabe wird erfindungsgemäss gelöst durch eine Vorrichtung, welche die im kennzeichnenden Teil des Patentanspruchs 1 aufgeführten Merkmale aufweist.

In der Zeichnung sind Ausführungsbeispiele des Erfindungsgegenstandes dargestellt. Es zeigen:
Fig. 1 ein Grundrissschema der Verknotervorrichtung zum Verknüpfen einer Bindemittelwindung nahe einer Vertikalkante des Bindegutes,
Fig. 2 einen schematischen Schnitt nach Linie 11-11 der Fig. 1, jedoch ohne Darstellung des zweiten Greifers,
Fig. 3 einen schematischen Schnitt nach Linie 111-111 der Fig. 1,
Fig. 4 den Knoterkopf mit Drehsicherung, teilweise im Schnitt,
Fig. 5 ein Grundrissschema der Verknotervorrichtung mit Bindemittelzuführungsorganen zum Knüpfen des Bindemittels an der Längsseite des Bindegutes, und
Fig. 6 einen schematischen Seitenriss nach Linie VI-VI der Fig. 5, eine Vorrichtung zum Zusammenraffen einer streifenförmigen Folie als Bindemittel zu einem Schnurquerschnitt in verschiedenen Vorschubstellungen.

Die dargestellte Verknotervorrichtung dient, wie in Fig. 1 ersichtlich, zum Verknüpfen einer von einem umlaufenden Führungsglied 1 um ein Bindegut 2 gebrachten Windung 3 eines schnurförmigen Bindemittels 4 nahe einer vertikalen Kante des Bindegutes 2. Die Verknotervorrichtung weist einen Rahmen 5 auf, in welchem eine Knotereinheit 6 untergebracht ist, die mit einem Bindemittelzubringer 7 in Wirkverbindung steht.

Neben der Knotereinheit 6 ist ein Greifersupport 8 vorgesehen. Dieser ist an einem Zapfen 9 schwenkbar in Richtung zur Knotereinheit 6 gelagert und durch eine Feder 10 gegen einen mit Gewinde versehenen einstellbaren Anschlag 11 gezogen. Am Greifersupport 8 sind zwei in parallelen Ebenen liegende Greifer 12, 13 schwenkbar befestigt. Die Schwenkebenen der Greifer 12, 13 liegen rechtwinklig zur Schwenkebene des Greifersupports 8 (Fig. 2 und 3). Am letzteren sind seitlich vorstehende Lappen 14 mit einem Schwenkzapfen 15 vorgesehen. Beide Greifer 12,13 weisen einen am Schwenkzapfen 15 gelagerten Schwenkhebel 16 auf. Der Schwenkhebel 16 wird gegen den Greifersupport 8 entweder mittels einer Nebenverlängerung des Schwenkhebels 16a oder mittels einer Feder gezogen. Im ersteren Fall tragen sowoht der Schwenkhebe) 16 wie auch seine Nebenverlängerungen 16a drehbare Tastrollen 18, 18a. An den Enden der Schwenkhebel 16 sind rechtwinklig zu diesen vorstehende Hakenglieder 19, 20 vorgesehen, die durch Schlitze des Greifersupports 8 führen. Das Hakenglied des ersten Greifers 12 weist eine Hakenöffnung 21 auf, die kleiner ist als die Hakenöffnung 22 des Hakengliedes 20 des zweiten Greifers 13. Zudem ist das Hakenglied 20 des zweiten Greifers 13 oben mit einem Messer 23 versehen. Am Greifersupport 8 ist eine Steuerwelle 24 gelagert, die eine auf die Tastrolle 18 des ersten Greifers 12 wirkende Kurvenscheibe 25 (Fig. 2) und eine auf die Tastrolle 18 des zweiten Greifers 13 wirkende Kurvenscheibe 26 (Fig. 3) trägt. Zwischen dem Greifersupport 8 und der Knotereinheit 6 ist ein vorschiebbarer Finger 27 vorgesehen, der das vom Führungsglied 1 kommende Bindemittel 4 zu den Haken- öffnungen 21, 22 der Greifer 12, 13 bringt.

An der Stirnseite der Antriebswelle 28 (Fig. 4) der Knotereinheit 6 ist eine zylindrische Scheibe 29 vorgesehen, die eine diametrale Arretiernut 30 aufweist. Ein an einem Schieber 31 angebrachter Arretierkeil 32 greift in die Arretiernut 30. Der Schieber ist durch eine auf eine Druckfeder 33 wirkende Einstellschraube 34 gegen die Arretiernut 30 gehalten. An einem mit dem Ritzel 35 der Antriebswelle 28 in Wirkverbindung stehenden Zahnsegment 36 ist eine Steuerkurve 37 zum Lösen des Arretierkeils 32 vorgesehen.

Die Knotervorrichtung nach Fig. 1 bis 3 funktioniert wie folgt: Während das umlaufende Führungsglied 1 eine Windung 3 des Bindemittels 4 um das Bindegut 2 zieht und während der Verknotung hält der zweite Greifer 13 die Bindemittelendpartie 38 fest. Der Zubringer 7 schiebt der Knotereinheit 6 eine Bindemittelschlaufe 39 zu, wobei das Bindemittel 4 aus dem Führungsglied 1 nachgezogen wird. Hierauf schiebt der Finger 27 das vom Führungsglied 1 kommende Bindemittel 4 zu den Greifern 12, 13. Der erste Greifer 12 hält das Bindemittel 4 fest. Das vordere Trum 40 der Schlaufe 39 und die Bindemittelendpartie 38 werden miteinander verknotet, wobei der Greifersupport 8 gegen die Knotereinheit 6 gezogen wird. Anschliessend öffnet der zweite Greifer 13 und schneidet das vordere Trum 40 durch. Dabei wird die Bindemittelendpartie 38 der soeben verknoteten Windung 3 losgelassen und die neue Endpartie der folgenden Windung festgeklemmt, wonach der erste Greifer 12 öffnet.

Die Knotervorrichtung nach Fig. 5 und 6 ist zum Knüpfen an der Längsseite des Bindegutes 2 vorgesehen, wobei auch streifenartige Folie 41 als Bindemittel verwendet werden kann und mehr als eine Umwicklung auf derselben Höhe des Bindegutes 2 möglich ist.

Vor dem nicht dargestellten Rahmen 5 ist ein zweiter Rahmen 42 vorgesehen (Fig. 2). An diesem ist ein mit einem Träger 43 versehener Schiebeschlitten 44 befestigt. Am Träger 43 ist ein Finger 27a für das Zubringen des Bindemittels 4 oder 41 an die Greifer 12, 13 sowie ein Element 45 zum Anlegen des Bindemittels an das Bindegut 2 vorgesehen, damit der Zubringer 7 das Bindemittel 4, 41 erfassen kann.

Um zu ermöglichen, dass mehr als eine Windung 3 in derselben Bindeebene gezogen werden kann, ist am Rahmen 42 ein nach oben schwenkbarer Abweiser 46 befestigt, der das Bindemittel 4, 41 über die beiden Greifer 12, 13 heben kann. Für die letztere Umwicklung mit anschliessendem Knüpfen wird der Abweiser 46 wieder in die Grundstellung geklappt (Fig. 6).

Wenn streifenförmige Folie als Bindemittel verwendet wird, kann diese nur verknotet werden, wenn sie zu einem annähernd schnurförmigen Querschnitt gerafft wird. Eine dies bewirkende Raffvorrichtung ist am Träger 43 angeordnet. Ihr Aufbau und ihre Funktionen sind aus Fig. 6 ersichtlich. Sie besteht aus einer Klappe 47, die so um eine horizontale Achse schwenkbar angeordnet ist, dass sie unter der Wirkung der Schwerkraft normalerweise um einen bestimmten Winkel nach unten geklappt ist. Die Klappe trägt an ihrem vorderen Ende ein Stosselement 48.

Während des Wickelvorgangs befindet sich die Raffvorrichtung in einer abgesenkten Lage, damit sie das Bindemittel 41 nicht behindert. Diese abgesenkte Lage ist in Fig. 6 links mit ausgezogenen Linien gezeigt.

Beim Vorschieben des Schlittens 44 im Zuge der Vorbereitung des Verknotens wird die Raffvorrichtung gehoben und quer zur gespannten Folie 41 auf das Bindegut zu bewegt. Nachdem die Raffvorrichtung mit dem Stosselement 48 die Folie 41 erfasst hat, wird sie wieder abgesenkt derart, dass die Klappe auf einer Fläche der Knotereinheit aufliegt und bei weiterem Absenken der Raffvorrichtung zugeklappt wird. Dadurch wird die Folie zu einem annähernd schnurförmigen Querschnitt 49 zusammengeschoben und den Greifern 12, 13 zugeführt. In Fig. 6 sind die verschiedenen Phasen des Vorschubs der Raffvorrichtung in strichpunktierten Linien gezeigt. Ausserdem zeigt Fig. 6 ganz rechts das Einschieben der zu einem Schnurquerschnitt 49 geraffelten Folie in die Hakenöffnung 21 des ersten Greifers 12.

## Patentansprüche

1. Vorrichtung zum Verknoten eines von einem umlaufenden Führungsglied (1) um ein Gut (2) gewundenen Bindemittels (4), mit einer Knotereinheit (6), einem Bindemittelzubringer (7), der eine Bindemittelpartie erfasst und schlaufenartig zur Verbindung mit der Knotereinheit (6) bringt, und eine neben der Knotereinheit angeordnete Greif- und Schneideinrichtung (8-16), dadurch gekennzeichnet, dass die Greif- und Schneideinrichtung (8-16) parallel zur Ebene der Bindemittelwindung (4) und in Richtung auf die Knotereinheit (6) schwenkbar montiert ist, zwei im Abstand nebeneinander senkrecht zur genannten Ebene schwenkbar angeordnete Greifer (12, 13) aufweist, die in ausgeschwenkter Lage das Bindemittel (4) gegen einen Greifersupport (8) festklemmen, wobei ein Greifer (13) mit einem Messer (23) zum Durchtrennen des Bindemittels nach erfolgter Knotung zwischen Knotereinheit (6) und dem anderen Greifer (12) versehen ist, und eine Steuerwelle (24) mit zwei die Greifer (12, 13) in die ausgeschwenkte Lage bewegende Kurvenscheiben (25, 26) enthält, und dass zwischen der Knotereinheit (6) und der Greif- und Schneideinrichtung (8-16) ein verschiebbarer Finger (27) zur Zuführung des Bindemittels (4) zu den Greifern (12, 13) vorhanden ist.

2. Vorrichtung nach Anspruch 1, dadurch gekennzeichnet, dass der Greifersupport (8) um eine zur genannten Ebene senkrechte Achse drehbar gelagert und durch eine Feder (10) zu einem verstellbaren Anschlag (11) gezogen ist.

3. Vorrichtung nach Anspruch 1, dadurch gekennzeichnet, dass die Greifer (12, 13) einen an einem Zapfen (15) befestigten Hebel (16) und an dessen freien Enden ein rechtwinklig zum Hebel stehendes Hakenglied (19, 20) aufweisen.

4. Vorrichtung nach Anspruch 3, dadurch gekennzeichnet, dass die Hakenglieder (19, 20) durch Schlitze im Greifersupport (8) führen.

5. Vorrichtung nach Anspruch 3, dadurch gekennzeichnet, dass jeweils am Hebel (16) der Greifer (12, 13) eine Tastrolle (18) angeordnet ist, welche auf der entsprechenden Kurvenscheibe (25, 26) läuft.

6. Vorrichtung nach Anspruch 5, dadurch gekennzeichnet, dass an den Hebeln (16,16a) der Greifer (12, 13) je zwei Tastrollen (18, 18a) angeordnet sind, die auf den entsprechenden Kurvenscheiben (25, 26) laufen.

7. Vorrichtung nach Anspruch 1, dadurch gekennzeichnet, dass die Knotereinheit eine Antriebswelle (28) aufweist, an deren einer Stirnseite eine zylindrische Scheibe (29) mit einer diametralen prismatischen Arretiernut (30) angebracht ist, in die ein an einem Schieber (31) angebrachter Arretierkeil (32) greift.

8. Vorrichtung nach Anspruch 7, dadurch gekennzeichnet, dass der Schieber (31) durch eine auf eine Druckfeder (33) wirkende Einstellschraube (34) gegen die Arretiernut (30) gehalten ist.

9. Vorrichtung nach Anspruch 7, dadurch gekennzeichnet, dass die Antriebswelle (28) ein Ritzel (35) aufweist, in das ein mit einer Steuerkurve (37) zum Lösen des Arretierkeils (32) verbundenes Zahnsegment (36) eingreift.

10. Vorrichtung nach einem der vorhergehenden Ansprüche, dadurch gekennzeichnet, dass ein gemeinsamer Rahmen (5) vorgesehen ist, in dem die Knotereinheit (6), der Bindemittelzubringer (7) und die Halte- und Schneideinrichtung (8-16) montiert

11. Vorrichtung nach Anspruch 1, mit folienstreifenförmigen Bindemitteln (4) und einer Knotereinheit (6) sowie einem Bindemittelzubringer, der eine Bindemittelpartie erfasst und schlaufenartig zur Verbindung mit der Knotereinheit bringt, gekennzeichnet durch eine Raffvorrichtung zum Raffen von folienstreifenförmigem Bindegut zu einem schnurförmigem Querschnitt.

12. Vorrichtung nach Anspruch 11, dadurch gekennzeichnet, dass die Raffvorrichtung eine vertikal auslenkbare Klappe (47) mit einem Stosselement (48) aufweist und die Klappe (47) nach Erfassen des folienstreifenförmigen Bindemittels (41) durch Einklappen des Bindemittels zu einem annähernd schnurförmigen Querschnitt (49) zusammenschiebt.

## Claims

1. Apparatus for the knotting of securing material (4) wound by a moving guide member (1) around a load (2), having a knot tying unit (6) and a securing material dispenser (7) which takes a section of the securing material and presents it in the form of a loop to the knot tying device (6) and having a gripping and severing device (8-16) nexttothe knot tying unit (6), characterized in that the gripping and severing device (8-16) is parallel to the plane of the winding of securing material (4) and is swivel-mounted in the direction of the knotting unit (6), having two gripping devices (12, 13) arranged side by side separately from one another vertically to the said plane and swivel-mounted which, in the swivelled position, clamp the securing material (4) against a gripping device support (8), whereby one gripping device (13) is provided with a knife (23) for severing the securing material between the knotting unit (6) and the other gripping device (12) after knotting is completed, and with a control shaft (24) with two disc cams (25, 26) capable of moving the gripping devices (12, 13) into the swivelled position and a finger (27) which can be slid between the knotting unit (6) and the holding and severing device (8-16) for dispensing the securing material (4) to the gripping devices (12, 13).

2. Apparatus according to claim 1, characterized in that the gripping device support (8) is mounted so that it can swivel about an axis vertical to the said plane and be pulled by means of a spring (10) against an adjustable stop (11).

3. Apparatus according to claim 1, characterized in that the gripping devices (12, 13) have a lever (16) fitted to a crankpin (15) and, at the free end of the lever, a hooked member (19, 20) set at right angles to the lever.

4. Apparatus according to claim 3, characterized in that the hooked members (19, 20) pass through slits in the gripping device support (8).

5. Apparatus according to claim 3, characterized in that each lever (16) of the gripping devices (12, 13) has a contact roller (18) disposed thereon which runs against the appropriate disc cam (25, 26).

6. Apparatus according to claim 5, characterized in that two contact rollers (18, 18a) are mounted on each of the levers (16, 16a) of the gripping devices (12, 13) which run against the appropriate disc cams (25, 26).

7. Apparatus according to claim 1, characterized in that the knot tying unit has a drive shaft (28) at the front side of which is fitted a cylindrical washer (29) with a diametrically disposed, prismatic locking groove (30) into which extends a locking wedge (32) fitted onto a bar (31).

8. Apparatus according to claim 7, characterized in that the bar (31) is held against the locking groove (30) by means of an adjusting screw (34) acting against a spring (33).

9. Apparatus according to claim 7, characterized in that the drive shaft (28) has a pinion (35) into which extends a toothed segment (36) joined to a control cam (37) in order to release the locking wedge (32).

10. Apparatus according to any one of the preceding claims, characterized in that a common fram (5) is provided in which the knot tying unit (6), the securing material dispenser (7) and the holding and severing device (8-16) are mounted.

11. Apparatus according to claim 1 having securing material (4) in the form of a foil strip and a knot tying unit (6) as well as a securing material dispenser which takes a section of the securing material and presents it in the form of a loop to the knot tying device, characterized by a gathering apparatus for gathering securing material in the form of a foil strip into a cord-like cross section.

12. Apparatus according to claim 11, characterized in that the gathering apparatus has a vertically unfolding flap (47) having a pushing element (48) and that the flap (47), on grasping the securing material in the form of a foil strip (41)folds the securing material to an approximately cord-shaped cross section (49) by folding up.

## Revendications

1. Installation pour nouer un lien (4) enroulé autour d'une marchandise (2) à l'aide d'un organe de guidage (1) rotatif, comprenant une unité de nouage (6), un organe d'amenée (7) du lien qui saisit une partie du lien et qui l'attache à l'unité de nouage (6) à la façon d'un noeud coulant, et un dispositif de préhension et de coupe (8-16) disposé à côté de l'unité de nouage, caractérisée en ce que le dispositif de préhension et de coupe (8-16) est monté parallèlement au plan de l'enroulement (4) du lien et monté pivotant en direction du dispositif de nouage (6), et comporte deux griffes (12, 13) disposées à une certaine distance l'une de l'autre et pivotant perpendiculairement audit plan, ces griffes, dans leur position pivotée, serrant le lien (4) contre un support de griffes (8), l'une des griffes (13) étant munie d'un couteau (23) pour couper le lien après le nouage entre l'unité de nouage (6) et l'autre griffe (12), le dispositif de préhension et de coupe comportant en outre un arbre de commande (24) comportant des cames (25, 26) déplaçant les deux griffes (12, 13) vers leur position pivotée, et en ce que entre l'unité de nouage (6) et le dispositif de préhension et de coupe (8-16) est prévu un doigt coulissant (27) pour amener le lien (4) vers les griffes (12, 13).

2. Installation suivant la revendication 1, caractérisée en ce que le support de griffes (8) est monté oscillant autour d'un axe perpendiculaire audit plan et sollicité contre une butée réglable (11) au moyen d'un ressort (10).

3. Installation suivant la revendication 1, caractérisée en ce que les griffes (12, 13) présentent un levier (16) fixé sur une broche (15), ainsi qu'un organe d'accrochage (19, 20) prévu à l'extrémité de ce levier et s'étendant perpendiculairement par rapport à celui-ci.

4. Installation suivant la revendication 3, caractérisée en ce que les organes d'accrochage (19, 20) passent à travers des fentes prévues dans le support de griffes (8).

5. Installation suivant la revendication 3, caractérisée en ce que sur chaque levier (16) des griffes (12, 13) est prévu un galet palpeur (18) qui est en contact avec le disque à came (25, 26) correspondant.

6. Installation suivant la revendication 5, caractérisée en ce que sur chaque levier (16, 1 6a) des griffes (12, 13) sont prévus deux galets palpeurs (18, 18a) qui sont en contact avec les disques à came (25, 26) correspondants.

7. Installation suivant la revendication 1, caractérisée en ce que l'unité de nouage comporte un arbre d'entraînement (28), à l'extrémité arrière duquel est prévu un disque cylindrique (29) muni d'une rainure de blocage (30) diamétrale et de forme prismatique dans laquelle peut s'introduire un coin de blocage (32) monté sur un organe coulissant (31).

8. Installation suivant la revendication 7, caractérisée en ce que l'organe coulissant (31 ) est maintenu dans la rainure de blocage (30) au moyen d'une vis de réglage (34) agissant sur un ressort de pression (33).

9. Installation suivant la revendication 7, caractérisée en ce que l'arbre d'entraînement (28) comporte une roue dentée (35) avec laquelle engrène un segment denté (36) couplé à une came de commande (37) pour le déblocage du coin de blocage (32).

10. Installation suivant l'une quelconque des revendications précédentes, caractérisée en ce qu'il est prévu un cadre commun (5) dans lequel sont montés l'unité de nouage (6), le dispositif d'amenée (7) du lien et le dispositif de préhension et de coupe (8-16).

11. Installation suivant la revendication 1, avec des liens (4) en forme de bande en feuille et une unité de nouage (6) ainsi qu'un dispositif d'amenée du lien qui saisit une partie du lien et qui l'amène sous forme d'un noeud coulant pour opérer le liage à l'aide de l'unité de nouage, caractérisée en ce qu'elle comprend un dispositif de déformation pour déformer le lien en forme de bande en feuille, jusqu'à obtention d'une section en forme de ficelle.

12. Installation suivant la revendication 11, caractérisée en ce que le dispositif de déformation comporte un volet (47) pouvant sortir verticalement et muni d'un poussoir (48), et en ce que le volet (47), après avoir saisi le lien (41 en forme de bande en feuille, déforme le lien par rabattement jusqu'à obtention d'une section (49) approximativement en forme de ficelle.
